# EUROPÄISCHE PATENTSCHRIFT

(11) **EP 1 890 821 B1**
(45) Veröffentlichungstag und Bekanntmachung des Hinweises auf die Patenterteilung: **24.12.2008**
(21) Anmeldenummer: 06753443.8
(22) Anmeldetag: 28.04.2006
(51) Int. Cl.: B04B 7/12, B04B 5/00

(54) **ROTOR FÜR EINE ZENTRIFUGE**
CENTRIFUGE ROTOR
ROTOR DE CENTRIFUGEUSE

(30) Priorität: 02.05.2005 DE 202005007156 U
(43) Veröffentlichungstag der Anmeldung: 27.02.2008
(73) Patentinhaber: Hengst GmbH & Co. KG, 48147 Münster (DE)
(72) Erfinder: MEINIG, Uwe Dr., 88348 Bad Saulgau (DE); BAUMANN, Dieter, 48268 Greven (DE)
(74) Vertreter: Linnemann, Winfried
(86) Internationale Anmeldenummer: PCT/EP2006/003963
(87) Internationale Veröffentlichungsnummer: WO 2006/117142

(56) Entgegenhaltungen:
- EP-A- 1 277 515
- EP-A- 1 340 547
- WO-A-02/45864
- DE-A1-0102004 005 92
- US-A- 2 755 992

## Beschreibung

Die vorliegende Erfindung betrifft einen Rotor für eine Zentrifuge, gemäß dem Oberbegriff des Anspruchs 1. Eine solche Zentrifuge ist beispielsweise aus dem Dokument DE 10 2004 005920 A1 bekannt.

Zentrifugen und darin eingesetzte Rotoren für die Reinigung von Flüssigkeiten, z. B. zur Reinigung des Schmieröls einer Brennkraftmaschine, stehen seit Jahrzehnten verbreitet im Einsatz und sind deshalb bekannt.

Bei der Auslegung von Rotoren für Zentrifugen besteht die Zielsetzung, die in den Schmutzfangteil eintretende Flüssigkeit möglichst verlustfrei auf die Winkelgeschwindigkeit des rotierenden Rotors zu beschleunigen und umgekehrt beim Abströmen der Flüssigkeit aus dem Schmutzfangteil die Drallenergie der Flüssigkeit soweit wie möglich an den Rotor zurückzuführen. Hierzu werden im allgemeinen Leitwände im Schmutzfangteil angeordnet, die radial oder spiralförmig verlaufen und die den Schlupf zwischen der Flüssigkeit und dem Rotor vermindern und auf diese Weise sowohl im Hinblick auf die erreichbaren Rotordrehzahlen als auch in Hinsicht auf die Relativgeschwindigkeit der Flüssigkeit relativ zu den im Schmutzfangteil abgeschiedenen Schmutzpartikeln die Bedingungen für die Abscheidung der Schmutzpartikel verbessern. Bei Rotoren aus Blech wird diese Funktion üblicherweise durch die Leitwände bildende Prägungen an einer oder beiden Stirnseiten des Rotors verwirklicht.

Mit Rücksicht auf eine problemlose Entsorgung des abgeschiedenen Schmutzes, im Falle von Schmieröl als zu reinigende Flüssigkeit ist dies im wesentlichen Ruß, werden bei Neuentwicklungen von Zentrifugen zunehmend Rotoren bzw. Schmutzfangteile aus Kunststoff eingesetzt. Derartige Rotoren oder Schmutzfangteile bieten die Möglichkeit, den gefüllten Rotor bzw. den gefüllten Schmutzfangteil einfach und verhältnismäßig umweltverträglich thermisch zu entsorgen.

Ein Nachteil beim Einsatz von Rotoren oder Schmutzfangteilen aus Kunststoff besteht darin, daß die Festigkeit von Kunststoffen deutlich unter der von metallischen Werkstoffen liegt. Dieser Nachteil tritt besonders in Erscheinung, wenn, wie es aus vorgegebenen Bauraumgesichtspunkten häufig nötig ist, der Rotor oder der Schmutzfangteil eine axial gedrungene Bauweise mit großem Außendurchmesser haben muß.

Ein weiteres Problem besteht darin, daß insbesondere in der Füllphase des Rotors oder Schmutzfangteils während der Hochlaufphase der Zentrifuge eine ungleichmäßige Füllung der einzelnen, durch die Leitwände voneinander getrennten Kammern nicht ausgeschlossen werden kann. Diese ungleichmäßige Füllung der Kammern ist mit einer Unwucht und daraus resultierend mit verminderten Rotordrehzahlen, Schwingbeschleunigungen und Lärmemission verbunden.

Für die vorliegende Erfindung stellt sich deshalb die Aufgabe, einen Rotor der eingangs genannten Art zu schaffen, der die dargelegten Nachteile vermeidet und bei dem insbesondere bei Verwendung von Kunststoff als Material eine hohe mechanische Festigkeit und gute Dauerhaltbarkeit sowie ein guter Rundlauf ohne Unwuchten bei wirtschaftlicher Herstellbarkeit gewährleistet sind.

Die Lösung dieser Aufgabe gelingt erfindungsgemäß mit einem Rotor der eingangs genannten Art, der dadurch gekennzeichnet ist,
- daß die Leitwandteile in die Schweißverbindung einbezogen sind und
- daß in zumindest einem Teil der Leitwände ein- oder beidseitig von oder in einer Ebene der Schweißverbindung Durchbrechungen vorgesehen sind, die von den Leitwänden begrenzte Kammern des Schmutzfangteils miteinander flüssigkeitsdurchlässig verbinden.

Dadurch, daß der Rotor aus einem Unterteil und einem Oberteil besteht, in die jeweils untere bzw. obere Leitwandteile integriert sind.und die miteinander dicht verscheißt sind, wird eine wirtschaftliche Herstellung des Rotors oder dessen Schmutzfangteils ermöglicht. Insbesondere dadurch, daß die Leitwandteile in die Schweißverbindung einbezogen sind, wird ein besonders fester Zusammenhalt der beiden Rotorteile erzielt, was zu einem mechanisch besonders widerstandsfähigen und dauerhaft belastbaren Rotor oder Schmutzfangteil ohne die Gefahr von schädlichen Deformationen im Betrieb führt. Die außerdem erfindungsgemäß vorgesehenen Durchbrechungen sorgen für eine gleichmäßige Füllung aller von den Leitwänden gebildeten Kammern im Rotor oder Schmutzfangteil, insbesondere während der Anlaufphase der Zentrifuge, so daß auch in dieser an sich kritischen Betriebsphase ein guter Rundlauf des Rotors ohne störende und schädliche Unwuchten gewährleistet ist.

Um die Schweißverbindung möglichst einfach anbringen zu können und um zu vermeiden, daß die Schweißverbindung zu einer Quelle einer Unwucht werden kann, liegt bevorzugt die Schweißverbindung in einer senkrecht zur Drehachse verlaufenden Fügeebene.

Eine weitere Ausgestaltung schlägt vor, daß die unteren Leitwandteile und die oberen Leitwandteile an ihrer den jeweils anderen Leitwandteilen zugewandten Stirnseite über deren volle Länge deckungsgleich zueinander verlaufen. In dieser Ausgestaltung können die Leitwandteile im Rahmen der Schweißverbindung zwischen Unter- und Oberteil über relativ große Bereiche miteinander verschweißt werden, sodaß sie hier einen entsprechend großen Beitrag zu einer hohen Formstabilität des Rotors leisten.

Bevorzugt ist weiterhin vorgesehen, daß die unteren Leitwandteile und/oder die oberen Leitwandteile an ihrer den jeweils anderen Leitwandteilen zugewandten Stirnseite mit einer in Axialrichtung weisenden kamm- oder zackenförmigen Struktur ausgebildet sind. Mit dieser Ausgestaltung lassen sich die Durchbrechungen in den Leitwänden vorteilhaft einfach und kostengünstig herstellen, weil die kamm- oder zackenförmige Struktur bei der vorab erfolgenden Herstellung von Unterteil und Oberteil des Rotors oder Schmutzfangteils ohne nennenswerten Mehraufwand an den Stirnseiten der Leitwandteile ausgebildet werden kann. Damit ist eine aufwendige und teure spanende Bearbeitung zur Herstellung der Durchbrechungen nicht erforderlich.

Weiter schlägt die Erfindung vor, daß die kamm- oder zakkenförmigen Strukturen von einander in Umfangsrichtung benachbarten Leitwandteilen einen Versatz in Radialrichtung relativ zueinander aufweisen. Mit diesem Versatz wird gewährleistet, daß sich in Umfangsrichtung des Rotors gesehen keine durchgehenden Strömungswege für die im Rotor befindliche Flüssigkeit ausbilden können. Damit wird eine wirksame Mitnahme der Flüssigkeit bei der Drehung, insbesondere Beschleunigung, des Rotors gewährleistet. Zudem werden hohe Relativgeschwindigkeiten zwischen der Flüssigkeit im Rotor und den bereits abgesetzten Schmutzpartikeln vermieden, so daß auch ein Abspülen von bereits abgeschiedenen Schmutzpartikeln vermieden wird.

Eine bevorzugte weitere Ausgestaltung schlägt dazu vor, daß die Zahl der Leitwände geradzahlig ist, daß die kamm- oder zackenförmigen Strukturen ein regelmäßiges Raster mit einem Rasterabstand A bilden und daß der Versatz dem halben Rasterabstand entspricht. In dieser Ausgestaltung steht dann bei Betrachtung von zwei in Umfangsrichtung benachbarten Wandteilen auf einem bestimmten Radius immer eine flüssigkeitsdurchlässige Durchbrechung einem flüssigkeitsundurchlässige Kammzinken oder Zacken gegenüber, wodurch die gewünschte Unterbindung von in Umfangsrichtung durchgehenden Strömungswegen sicher bewirkt wird.

Erfindungsgemäß wird weiter vorgeschlagen, daß die kamm- oder zackenförmige Struktur nur im Unterteil vorgesehen ist. In dieser Ausgestaltung weist nur das Unterteil die etwas aufwendigere Geometrie mit der kamm- oder zackenförmigen Struktur der hier angeordneten unteren Leitwandteile auf, während das Oberteil mit einfachen glatten Stirnseiten seiner Leitwände ausgeführt werden kann.

Zudem besteht die Möglichkeit, daß die unteren Leitwandteile in Umfangsrichtung gesehen eine größere Wandstärke aufweisen als die oberen Leitwandteile. Dabei kann mit einem verhältnismäßig geringen Mehraufwand an Material die Wandstärke der unteren Leitwandteile vergrößert werden. Hierdurch erhalten die Kammzinken oder Zacken der kamm- oder zackenförmigen Struktur eine hohe Festigkeit, was sie vor Beschädigungen schützt, solange das Unterteil noch nicht mit dem Oberteil verschweißt ist. Außerdem können über diese vergrößerte Wandstärke kleine Positionierungenauigkeiten in Umfangsrichtung beim Verschweißen von Unterteil und Oberteil des Rotors oder Schmutzfangteils ausgeglichen werden, da immer noch eine ausreichende Fläche für die Schweißverbindung zwischen den unteren und den oberen Leitwandteilen verbleibt.

Eine andere Ausführung des Rotors sieht vor, daß die unteren Leitwandteile und die oberen Leitwandteile an ihrer den jeweils anderen Leitwandteilen zugewandten Stirnseite über einen Teil von deren Länge einen voneinander abweichenden Verlauf aufweisen. In dieser Ausführung werden die gewünschte Durchbrechungen, die die Kammern im Schmutzfangteil verbinden, einfach in den Bereichen ausgebildet, in denen die Stirnseiten der oberen und unteren Leitwandteile in ihrem Verlauf so voneinander abweichen, daß sie nicht miteinander verbunden sind.

Gemäß einer konkreten Weiterbildung ist bevorzugt vorgesehen, daß die unteren Leitwandteile und/oder die oberen Leitwandteile zumindest im Bereich ihrer den jeweils anderen Leitwandteilen zugewandten Stirnseite mit einer in Radialrichtung weisenden wellen- oder zickzackförmigen Struktur ausgebildet sind. Zur Ausbildung der Durchbrechungen genügt es, wenn jeweils einer der Leitwandteile die wellen- oder zickzackförmige Struktur aufweist. Wenn beide Leitwandteile entsprechend strukturiert sind, genügt eine schwächere Strukturierung jedes Leitwandteils, was herstellungstechnisch vorteilhaft sein kann.

Weiter wird vorgeschlagen, daß die wellen- oder zickzackförmigen Strukturen von zueinander in Axialrichtung benachbarten Leitwandteilen einen Versatz in Radialrichtung relativ zueinander aufweisen. Die Stirnseiten der einander in Axialrichtung benachbarten Leitwandteilen überkreuzen sich auf diese Weise, vorzugsweise mehrmals, wodurch neben mehreren Durchbrechungen auch jeweils mehrere Verschweißungsbereiche zwischen oberem und unterem Leitwandteil an deren Kreuzungen zur Verfügung gestellt werden.

Herstellungstechnisch günstig ist es, wenn die wellen- oder zickzackförmigen Strukturen jeweils eine regelmäßige Form mit einer Wellenlänge A bilden und der Versatz der halben Wellenlänge entspricht.

Bevorzugt beträgt die Zahl der Leitwände in dem erfindungsgemäßen Rotor sechs oder acht oder zehn, wobei ganz allgemein die Zahl der Leitwände mit zunehmender Größe, insbesondere mit zunehmendem Durchmesser des Rotor, größer werden sollte, um die gewünschte Stabilität des Rotors auch bei hohen Drehzahlen und hohen Flüssigkeitstemperaturen, wie sie z. B. beim Schmieröl einer Brennkraftmaschine auftreten, zu gewährleisten.

Ein weiterer Beitrag zur Erzielung einer hohen Stabilität und wirtschaftlichen Herstellbarkeit des Rotors besteht darin, daß bevorzugt die unteren Leitwandteile einstückig mit dem Unterteil und die oberen Leitwandteile einstückig mit dem Oberteil ausgebildet sind und daß das Unterteil und das Oberteil jeweils ein Spritzgußteil ist. Bei geeigneter Gestaltung von Unterteil und Oberteil genügt für deren Herstellung jeweils ein relativ einfaches "Auf-Zu"-Spritzwerkzeug, das eine Entformung in einer einzigen Entformungsrichtung ermöglicht und dadurch sowohl bei seiner Herstellung als auch bei seinem Einsatz beim Spritzen der Teile des Rotors kostengünstig ist.

Je nach Ausführung der Zentrifuge kann der Rotor oder dessen Schmutzfangteil ohne eine radial innere Ringwand oder mit einer radial inneren Ringwand ausgeführt sein. Für die erstgenannte Ausführung ist erfindungsgemäß bevorzugt vorgesehen, daß die Leitwandteile radial innen in je einer axial verlaufenden Kante frei enden und daß die Kante jeweils mit einer aussteifenden Verdickung ausgeführt ist. Die Verdickung der Kante sorgt jeweils für eine ausreichende Stabilisierung der freien Kante, so daß hier keine Schäden im Betrieb der Zentrifuge zu befürchten sind, auch wenn hier die Leitwandteile und die daraus gebildeten Leitwände radial innen nicht an einen weiteren Bereich des Rotors oder des Schmutzfangteils angebunden sind.

Für Ausführungen des Rotors mit einer radial inneren Ringwand schlägt die Erfindung vor, daß die Leitwände radial innen in die radial innere Ringwand einstückig übergehen oder in diese form- oder kraftschlüssig eingreifen oder an diese anstoßen. In den Ausführungen mit einem einstückigen Übergang oder einem form- oder kraftschlüssigem Eingreifen können in Radialrichtung wirkende Kräfte zwischen der inneren Ringwand und den Leitwänden übertragen.werden, was für die Stabilität des Rotors vorteilhaft ist. Bei entsprechender Ausgestaltung des Rotors oder Schmutzfangteils kann auch auf diese Übertragung von radialen Kräften verzichtet werden, so daß es dann genügt, wenn die Leitwände radial innen nur an die radial innere Ringwand anstoßen.

Eine weitere vorteilhafte Maßnahme zur Steigerung der Stabilität und Belastbarkeit des Rotors besteht darin, daß im Unterteil und/oder im Oberteil in Umfangsrichtung gesehen zwischen den unteren und/oder oberen Leitwänden jeweils ein oder mehrere Rippen angeordnet sind, die sich von der Umfangswand radial nach innen erstrecken und radial kürzer sind als die Leitwandteile. Zusätzlich sorgen auch diese Rippen für eine Mitnahme der Flüssigkeit im Rotor oder Schmutzfangteil beim Hochlaufen des Rotors und beim Eintritt der Flüssigkeit in den Rotor. Weiterhin sorgen die Rippen für einen sicheren Halt der durch die Zentrifugalkräfte radial außen abgelagerten Schmutzpartikel, die sich zwischen.den Rippen sowie zwischen Rippen und Leitwänden ablagern und dadurch vor einem Abspülen durch die den Rotor oder Schmutzfangteil durchströmende Flüssigkeit wirksam geschützt werden.

Weiterhin schlägt die Erfindung vor, daß das Unterteil eine kleinere axiale Höhe aufweist als das Oberteil, wobei die Höhe des Unterteils vorzugsweise zwischen 20 und 50 % der Höhe des Oberteils beträgt. Diese Ausgestaltung bietet den Vorteil, daß die in Höhe der Schweißverbindung liegenden Durchbrechungen in den Leitwänden in einem unteren Bereich des Inneren des Rotors oder Schmutzfangteils zu liegen kommen, was für eine frühzeitige gleichmäßige Füllung der Kammern zwischen den Leitwänden günstig ist. So kommt es schon bei einem geringen Flüssigkeitsfüllstand des Rotors oder Schmutzfangteils zu einem Übertritt von Flüssigkeit aus den Kammern, die schon höher gefüllt sind, in die Kammern, die noch nicht bis in Höhe der Durchbrechungen mit Flüssigkeit gefüllt sind. Für einen guten Rundlauf des Rotors oder Schmutzfangteils ist es vorteilhaft, den Ausgleich der Flüssigkeitspegel in den einzelnen Kammern so früh wie möglich zu erreichen. Dies wird mit einer möglichst tief liegenden Anordnung der Durchbrechungen im Rotor oder Schmutzfangteil bewirkt.

Um eine hohe Sicherheit und Haltbarkeit der Schweißverbindung zwischen Unterteil und Oberteil zu gewährleisten, wird weiterhin vorgeschlagen, daß das Unterteil und das Oberteil jeweils an ihrer Umfangswand mit einem Schweißflansch ausgebildet sind. Wenn das Unterteil und das Oberteil radial innen ohne Ringwand ausgeführt sind, sind die Schweißflansche nur an der radial äußeren Umfangswand von Unterteil und Oberteil vorgesehen; bei Ausführung von Unterteil und Oberteil mit einer radial inneren Ringwand besteht die Möglichkeit, auch hier an Unterteil und Oberteil jeweils einen Schweißflansch vorzusehen.

Im Sinne einer schnellen und zuverlässigen und dadurch wirtschaftlichen Fertigung ist bevorzugt die Schweißverbindung eine durch Lichtschweißen oder Spiegelschweißen erzeugte Schweißverbindung.

Der Kunststoff, aus dem das Unterteil und das Oberteil bestehen, ist bevorzugt Polyamid, da dieses Material sowohl den mechanischen als auch thermischen Anforderungen genügt und gleichzeitig verhältnismäßig kostengünstig sowie gut spritzbar und schweißbar ist.

Im folgenden werden Ausführungsbeispiele der Erfindung anhand einer Zeichnung erläutert. Die Figuren der Zeichnung zeigen:
- Figur 1: eine Zentrifuge mit einem darin angeordneten Ro- tor im Längsschnitt,
- Figur 2: ein Oberteil des Rotors aus Figur 1, in einer perspektivischen Ansicht von unten,
- Figur 3: ein Unterteil des Rotors aus Figur 1, in per- spektivischer Ansicht von oben,
- Figur 4: das Unterteil gemäß Figur 3 in einem Teil- Querschnitt,
- Figur 5: das Unterteil ebenfalls in einem Teil- Querschnitt, in einer geänderten Ausführung,
- Figur 6: einen Ausschnitt aus dem Rotor in einer weiteren Ausführung in Ansicht schräg von oben und
- Figur 7: den Ausschnitt aus dem Rotor gemäß Figur 6 in Draufsicht.

Gemäß Figur 1 umfaßt die Zentrifuge 1 ein hier nur teilweise dargestelltes Gehäuse 10, dessen oberer Teil durch einen Schraubdeckel 14 gebildet ist. Der Schraubdeckel 14 besitzt an seinem unteren Ende ein Außengewinde 16, das in ein hier nicht dargestelltes Innengewinde einschraubbar ist, das als Teil des Gehäuses 10 ausgebildet ist.

Im Inneren des Gehäuses 10, hier im wesentlichen innerhalb des Deckels 14, befindet sich ein Rotor 2 der Zentrifuge 1. Der Rotor 2 ist auf einer in der Zentrifuge 1 fest angeordneten Achse 5 gelagert und um eine vertikal verlaufende Drehachse 20 drehbar. Hierzu dienen ein auf dem unteren Teil der Achse 5 angeordnetes Gleitlager 51 und ein nahe dem oberen Achsende 50' angeordnetes Wälzlager 52.

Der Rotor 2 umfaßt bei dem hier dargestellten Beispiel einen Lager- und Antriebsteil 3 sowie einen lösbar damit verbundenen Schmutzfangteil 4.

Der Lagerteil 3 besteht in seinem oberen Teil aus einem Rohrkörper 30, der die Achse 5 unter Ausbildung eines Ringspalts 30' und unter Zwischenlage der beiden erwähnten Lager 51 und 52 umgibt. Vom unteren Bereich des Rohrkörpers 30 gehen in zwei einander entgegengesetzten radialen Richtungen zwei Düsenarme 31 ab, durch die jeweils ein Flüssigkeitskanal 33 verläuft. Am Ende jedes Flüssigkeitskanals 33 ist eine Rückstoßdüse 34 angeordnet, hier eingeschraubt oder eingepreßt, mittels der durch je einen austretenden Flüssigkeitsstrahl der Rotor 2 nach dem Rückstoßprinzip drehantreibbar ist. Der Lager- und Antriebsteil 3 ist hier als Lebensdäuerbauteil ausgelegt und besteht deshalb zweckmäßig aus Metall oder einem geeigneten Kunststoff.

Der Schmutzfangteil 4 ist ein Austauschteil, das zum Zweck der Wartung der Zentrifuge 1 von Zeit zur Zeit ersetzt oder gereinigt werde kann. Hierzu ist der Schmutzfangteil 4 bei abgeschraubtem Deckel 14 in Axialrichtung nach oben von dem Lager- und Antriebsteil 3 abziehbar. Aus Gewichts- und Kostengründen und zwecks einfacher Entsorgung besteht der Schmutzfangteil 4 aus Kunststoff.

Hierbei setzt sich der Schmutzfangteil 4 aus einem Unterteil 41 und einem Oberteil 42 zusammen, die mittels einer Schweißverbindung 40 dauerhaft und flüssigkeitsdicht miteinander verbunden sind. Weiterhin sind im Inneren des Schmutzfangteils 4 in Radialrichtung weisende Leitwände 45 angeordnet, von denen in der Figur 1 zwei sichtbar sind. Diese Leitwände 45 erstrecken sich sowohl durch das Unterteil 41 als auch durch das Oberteil 42 des Schmutzfangteils 4.

Die Leitwände 45 sind jeweils aus einem unteren, im Unterteil 41 einstückig ausgebildeten unteren Leitwandteil 46 und einem oberen, im Oberteil 42 einstückig ausgebildeten oberen Leitwandteil 48 zusammengesetzt. Dabei sind die unteren Leitwandteile 46 und die oberen Leitwandteile 48 in die Schweißverbindung 40 zwischen Unterteil 41 und Oberteil 42 einbezogen.

Wie aus Figur 1 weiter ersichtlich ist, sind die unteren Leitwandteile 46 jeweils an ihrer nach oben weisenden Stirnseite mit einer kamm- oder zackenförmigen Struktur 47 ausgeführt. Diese Struktur 47 führt dazu, das nach dem Herstellen der Schweißverbindung 40 unterhalb der Fügeebene dieser Schweißverbindung 40 Durchbrechungen 47' in den Leitwänden 45 vorhanden sind. Diese Durchbrechungen 47' sorgen dafür, daß sich zwischen den in Umfangsrichtung regelmäßig voneinander beabstandeten Leitwänden 45 eine gleichmäßige Füllung mit Flüssigkeit und damit ein gleichmäßiger Flüssigkeitspegel ohne Unwuchten beim Befüllen des Rotors 2 einstellt. Hiermit wird auch in einer ansonsten kritischen Anlaufphase des Rotors 2 ein guter Rundlauf ohne Unwuchten gewährleistet. Gleichzeitig sorgen die aus den Leitwandunterteilen 46 und Leitwandoberteilen 48 gebildeten Leitwände 45 infolge der beschriebenen Schweißverbindung 40 für eine hohe Festigkeit und Dauerhaltbarkeit des Schmutzfangteils 4, auch bei hohen mechanischen und thermischen Belastungen.

Im Betrieb der Zentrifuge 1 strömt eine zu reinigende Flüssigkeit, z. B. Schmieröl einer Brennkraftmaschine, von unten her durch einen Einlaß 18 in einen zentralen Kanal 53, der in Axialrichtung durch die Achse 5 verläuft. Der zuströmende Flüssigkeitsstrom wird hier in zwei Teilströme aufgeteilt. Ein ersten Teilstrom fließt durch zwei erste radiale Durchbrechungen 54.1 durch die Achse 5 radial nach außen und gelangt dann durch den Ringspalt 30' hindurch in die Flüssigkeitskanäle 33 in den Düsenarmen 31. Aus den Kanälen 33 tritt dieser Flüssigkeitsstrom durch die Düsen 34 aus und sorgt für den Antrieb des Rotors 2.

Ein zweiter Flüssigkeitsteilstrom fließt durch den Kanal 53 in der Achse 5 weiter nach oben und tritt dann durch zwei weitere radiale Durchbrechungen 54.2 nahe dem oberen Achsende 50' und durch mindestens einen Flüssigkeitseinlaß 44 in das Innere des Schmutzfangteils 4 ein. Bei der Rotation des Rotors 2 werden in der Flüssigkeit mitgeführte Schmutzpartikel durch Fliehkraftwirkung radial nach außen bewegt und lagern sich in einem radial außen im Schmutzfangteil 4 liegenden Schmutzsammelbereich 4' ab. Nach radial außen wird dieser Schmutzsammelbereich 4' durch eine äußere Umfangswand 43 begrenzt.

Die zu reinigende Flüssigkeit durchströmt den Schmutzfangteil 4 vom Flüssigkeitseinlaß 44 kommend im wesentlichen axial von oben nach unten und verläßt den Schmutzfangteil 4 durch einen in diesem unten und radial innen liegenden Flüssigkeitsauslaß 44'. Sowohl die durch den Flüssigkeitsauslaß 44' austretende gereinigte Flüssigkeit als auch die durch die Düsen 34 austretende Flüssigkeit gelangen in einen drucklosen Bereich 13 des Zentrifugengehäuses 10 und strömen von dort unter Schwerkraftwirkung ab.

Wie in Figur 1 veranschaulicht, liegt die Fügeebene der Schweißverbindung 40 in einer relativ tiefen Lage im Schmutzfangteil 4. Damit liegen entsprechend auch die Durchbrechungen 47' weit unten im Schmutzfangteil 4. Hiermit wird gewährleistet, daß beim Anlaufen der Zentrifuge 1 die zuströmende Flüssigkeit schon sehr bald bis in Höhe der Durchbrechungen 47' steigt und sich dann in Umfangsrichtung gleichmäßig über den gesamten Schmutzfangteil 4 innerhalb der von den einzelnen Leitwänden 45 begrenzten Kammern verteilen kann. Ein ungleichmäßig hoher, zu Unwuchten führender Flüssigkeitsstand in den einzelnen Kammern kann so nicht auftreten.

Wenn nach längerer Betriebszeit des Schmutzfangteils 4 sich ein Schmutzpartikelkuchen radial außen innerhalb des Schmutzsammelbereichs 4' aufgebaut hat, können zwar die radial äußeren Durchbrechungen 47' hierdurch verschlossen werden; da aber radial weiter innen noch weitere Durchbrechungen 47' vorhanden sind, die flüssigkeitsdurchlässig bleiben, entsteht hierdurch kein funktionaler Nachteil.

Um ein dichtes und dauerhaftes Verschweißen von Unterteil 41 und Oberteil 42 des Schmutzfangteils 4 miteinander zu erleichtert, besitzt das Unterteil 41 an seinem oberen Rand einen in Umfangsrichtung umlaufenden Schweißflansch 41. In entsprechend spiegelsymmetrischer Ausführung besitzt das Oberteil 42 an seinem unteren Rand einen umlaufenden Schweißflansch 42'. Die Schweißverbindung 40 ist vorzugsweise eine durch Lichtschweißen oder Spiegelschweißen erzeugte Schweißverbindung.

Figur 2 zeigt in einer perspektivischen Ansicht schräg von unten das Oberteil 42 des Schmutzfangteils 4 aus Figur 1 vor dessen Verbindung mit dem Unterteil 41. Nach radial außen wird das Oberteil 42 durch die Umfangswand 43 begrenzt. Im Inneren des Oberteils 42 sind die in Umfangsrichtung regelmäßig voneinander beabstandeten oberen Leitwandteile 48 der Leitwände 45 erkennbar. Zwischen je zwei benachbarten Leitwandteilen 48 sind hier zusätzlich jeweils drei Rippen 49 angeformt, die sich ebenfalls in Radialrichtung von der inneren Oberfläche der Umfangswand 43 radial nach innen erstrecken, jedoch in Radialrichtung deutlich kürzer sind als die Leitwandteile 48.

An ihrem radial inneren Ende sind die Leitwandteile 48 mit je einer Kantenverdickung 48' ausgebildet, um an dieser Stelle eine erhöhte Belastbarkeit und Festigkeit zu erreichen. Sowohl die oberen Leitwandteile 48 als auch die Rippen 49 sind einstückig mit der Umfangswand 43 und mit dem an deren unterem Ende vorgesehenen Schweißflansch 42' ausgeführt. Zweckmäßig ist das gesamte Oberteil 42 ein einstückiges Spritzgußteil.

Figur 3 zeigt das Unterteil 41 des Schmutzfangteils aus Figur 1 in einer perspektivischen Ansicht schräg von oben vor seiner Verbindung mit dem Oberteil 42. Der Blick fällt hier in das Innere des Unterteils 41, wobei die in Umfangsrichtung regelmäßig voneinander beabstandeten unteren Leitwandteile 46 sichtbar sind. An ihrer Oberseite sind die unteren Leitwandteile 46 jeweils mit der kamm- oder zackenförmigen Struktur 47 ausgebildet.

Wie eine Betrachtung von zwei in Umfangsrichtung benachbarten unteren Leitwandteilen 46 zeigt, weisen die Strukturen 47 hier relativ zueinander einen Versatz in Radialrichtung auf. Hiermit werden in Umfangsrichtung durchgehende Strömungswege für die Flüssigkeit im Unterteil 41 vermieden. Dies führt zu einer verbesserten Auswuchtung des sich mit Flüssigkeit füllenden bzw. mit Flüssigkeit gefüllten Schmutzfangteils 4.

Radial innen enden auch hier die unteren Leitwandteile 46 frei und sind dort mit-einer Kantenverdickung 46' zur Erhöhung der Stabilität in diesem Bereich ausgeführt.

Auch im Unterteil 41 sind zwischen je zwei in Umfangsrichtung benachbarten unteren Leitwandteilen 46 je drei Rippen 49 angeformt, die auch hier von der Umfangswand 43 ausgehen und sich nach radial innen erstrecken, jedoch in dieser radialen Richtung deutlich kürzer sind als die unteren Leitwandteile 46.

Auch das hier dargestellte Unterteil 41 kann vorteilhaft als einstückiges Spritzgußteil hergestellt werden, wobei hierbei gleichzeitig auch die kamm- oder zackenartige Struktur 47 jeweils an der Oberseite der unteren Leitwandteile 46 problemlos mit angeformt werden kann. Bei der Herstellung des Unterteils 41 werden die kamm- oder zackenartigen Strukturen 47 mit einer in Axialrichtung gesehen zunächst vergrößerten Höhe ausgeführt, um Material für die Herstellung der Schweißverbindung zur Verfügung zu stellen. Außerdem sind im dargestellten Beispiel die unteren Leitwandteile 46 mit ihrer Struktur 47 mit einer im Verhältnis zu den oberen Leitwandteilen 48 vergrößerten Materialstärke ausgeführt, um hier eine größere Festigkeit der Kammzinken der Struktur 47 und eine größere Materialmenge für den Schweißvorgang zu erreichen. Außerdem können durch diese größere Materialstärke kleinere Winkelfehler bei der Positionierung von Unterteil 41 und Oberteil 42 relativ zueinander für deren Verschweißung miteinander ausgeglichen werden.

Figur 4 zeigt einen Teil-Querschnitt durch das Unterteil 41, wobei die Schnittebene in einer solchen Höhe liegt, daß sie gerade durch die kamm- oder zackenförmige Struktur 47 geht.

Radial außen liegt in Figur 4 die äußere Umfangswand 43 mit dem zugehörigen Schweißflansch 41'. Von der Umfangswand 43 erstrecken sich einstückig mit dieser die unteren Leitwandteile 46 in Radialrichtung nach innen. An ihrem radial inneren Ende haben die unteren Leitwandteile 46 jeweils eine Kantenverdickung 46', stehen aber untereinander nicht in Verbindung.

Zwischen je zwei benachbarten unteren Leitwandteilen 46 sind die zusätzlichen Rippen 49 einstückig mit der Umfangswand 43 angeordnet.

Die kamm- oder zackenartige Struktur 47 besteht jeweils aus einer regelmäßigen Abfolge von Kammzinken und dazwischen liegenden Durchbrechungen 47'. Die Strukturen 47 haben dabei ein regelmäßiges Raster mit einem Rasterabstand A. Wie ein Vergleich zweier in Umfangsrichtung benachbarter unterer Leitwandteile 46 zeigt, haben deren kamm- oder zackenartigen Strukturen 47 in Radialrichtung einen Versatz relativ zueinander, wobei das Maß dieses Versatzes die Hälfte des Rasterabstandes A beträgt. Wie durch die drei gestrichelten Kreislinienabschnitte in Figur 4 angedeutet ist, folgen bei Betrachtung in Umfangsrichtung jeweils eine Durchbrechung 47' und ein Kammzinken aufeinander. Hierdurch werden in Umfangsrichtung durchgehende Strömungswege für die Flüssigkeit vermieden.

Figur 5 schließlich zeigt eine Abwandlung des Unterteils 41 aus Figur 4, ebenfalls in einem Teil-Querschnitt. Die Umfangswand 43, deren Schweißflansch 41', die unteren Leitwandteile 46 und die zusätzlichen Rippen 49 sind in Figur 5 mit denjenigen in Figur 4 identisch.

Im Unterschied zur Figur 4 sind bei dem Beispiel gemäß Figur 5 hier die untere Leitwandteile 46 radial innen nicht frei endend ausgeführt, sondern gehen einstückig in eine radial innere Ringwand 43' über. In dieser Ausführung können über die radialen unteren Leitwandteile 46 in Radialrichtung wirkende Kräfte übertragen und in die innere Ringwand 43' abgeleitet werden. Das Unterteil 41 gemäß Figur 5 wird zweckmäßig mit einem entsprechend, das heißt ebenfalls mit einer deckungsgleichen radial inneren Ringwand 43' ausgestalteten Oberteil zusammen verwendet, um einen Schmutzfangteil zu bilden, der über einen Teil seiner Höhe oder über seine gesamte axiale Höhe die radial innere Ringwand 43' aufweist.

Bei den bisher beschriebenen Ausführungsbeispielen verlaufen die unteren Leitwandteile 46 und die oberen Leitwandteile 48 geradlinig in Radialrichtung sowie jeweils deckungsgleich zueinander. Ein in dieser Hinsicht abgeändertes Ausführungsbeispiel ist in den Figuren 6 und 7 gezeigt.

In dem in Figur 6 dargestellten Ausschnitt aus dem Rotor 2 ist unten ein Ausschnitt des Unterteils 41 und oben ein Ausschnitt des Oberteils 42 des Schmutzfangteils 4 sichtbar. Links und im Hintergrund von Figur 6 liegt ein entsprechender Abschnitt der den Schmutzfangteil 4 nach radial außen begrenzenden, radial äußeren Umfangswand 43. Radial innen davon, d.h. in Figur 6 nach rechts hin, geht von der Umfangswand 43 im Unterteil 41 ein unterer Leitwandteil 46 und im Oberteil 42 ein oberer Leitwandteil 48 ab.

Die beiden Leitwandteile 46 und 48 sind hier mit einer wellenförmigen Struktur 47.2 bzw. 48.2 ausgeführt, wobei die Spitzen der Wellenkämme bzw. -täler in Umfangsrichtung des Rotors 2 weisen. Außerdem haben die wellenförmigen Strukturen 47.2 und 48.2 relativ zueinander in Radialrichtung einen Versatz, der hier etwa der halben Wellenlänge der wellenförmigen Struktur entspricht. Radial außen im Bereich der Umfangswand 43 sind das Unterteil 41 und das Oberteil 42 entlang der Schweißverbindung 40 umlaufend dicht miteinander verschweißt.

Wie bei den vorher beschriebenen Beispielen sind auch hier die Leitwände 45, jeweils bestehend aus den Leitwandteilen 46 und 48, in die Schweißverbindung 40 einbezogen, nämlich jeweils in denjenigen Bereichen, in denen sich die gewellten Leitwandteile 46 und 48 überkreuzen. In den Bereichen, die in Radialrichtung zwischen jeweils zwei Kreuzungsbereichen von unterem Leitwandteil 46 und oberem Leitwandteil 48 liegen, werden Durchbrechungen 47' gebildet. Diese Durchbrechungen 47' verbinden die in Umfangsrichtung einander benachbarten, durch die Leitwände 45 gebildeten Kammern des Schmutzfangteils 4.

Figur 7 zeigt den in Figur 6 dargestellten Ausschnitt aus dem Schmutzfangteil 4 des Rotors 2 in einer Draufsicht. Oben in Figur 7 ist ein Abschnitt der Umfangswand 43 erkennbar. Von der Umfangswand erstrecken sich die gewellt verlaufenden, in ihrer Grundausrichtung in Radialrichtung weisenden unteren Leitwandteile 46 und oberen Leitwandteile 48 nach innen. Die Draufsicht gemäß Figur 7 macht dabei die gewellten Strukturen 47.2 und 48.2 der Leitwandteile 46 und 48 sowie deren Versatz in Radialrichtung relativ zueinander besonders deutlich. An den Kreuzungsbereichen von jeweils einem unteren Leitwandteil 46 und einem oberen Leitwandteil 48 ist jeweils ein Schweißverbindungsbereich 40 vorhanden, die für einen stabilen Zusammenhalt von Unterteil und Oberteil des Schmutzfangteils 4 auch radial innen von der Umfangswand 43 sorgen.

In Radialrichtung gesehen jeweils zwischen zwei einander benachbarten Schweißverbindungsbereichen 40 ist je eine der Durchbrechungen 47' gebildet.

Neben den beiden Leitwandteilen 46 und 48, die in den Figuren 6 und 7 sichtbar sind, sind bei dem vollständigen Schmutzfangteil 4 weitere, identisch ausgebildete Leitwandteile 46 und 48 vorgesehen, die im Umfangsrichtung des Schmutzfangteils 4 regelmäßig voneinander beabstandet sind.

## Patentansprüche

1. Rotor (2) für eine Zentrifuge (1), insbesondere zur Reinigung des Schmieröls einer Brennkraftmaschine, wobei der Rotor (2) in einem Zentrifugengehäuse (10) um eine Drehachse (20) drehantreibbar lagerbar ist, wobei der Rotor (2) mit einem einen Schmutzsammelbereich (4') aufweisenden, nach radial außen durch eine Umfangswand (43) begrenzten Schmutzfangteil (4) ausgeführt ist, wobei der Rotor (2) insgesamt oder dessen Schmutzfangteil (4) aus Kunststoff besteht, wobei im Inneren des Schmutzfangteils (4) mehrere in Umfangsrichtung voneinander beabstandete Leitwände (45) angeordnet sind und wobei der Rotor (2) insgesamt oder dessen Schmutzfangteil (4) zu Wartungszwecken aus dem Zentrifugengehäuse (10) entnehmbar ist,
wobei der Rotor (2) oder dessen Schmutzfangteil (4) aus einem Unterteil (41) und einem Oberteil (42) besteht, wobei im Unterteil (41) untere Leitwandteile (46) und im Oberteil (42) obere Leitwandteile (48) angeordnet sind, wobei das Unterteil (41) und das Oberteil (42) dekkungsgleich zueinander miteinander verschweißt sind,
**dadurch gekennzeichnet,**
- **daß** die Leitwandteile (46, 48) in die Schweißverbindung (40) einbezogen sind und
- **daß** in zumindest einem Teil der Leitwände (45) ein- oder beidseitig von oder in einer Ebene der Schweißverbindung (40) Durchbrechungen (47') vorgesehen sind, die von den Leitwänden (45) begrenzte Kammern (45') des Schmutzfangteils (4) miteinander flüssigkeitsdurchlässig verbinden.

2. Rotor nach Anspruch 1, **dadurch gekennzeichnet, daß** die Schweißverbindung (40) in einer senkrecht zur Drehachse (20) verlaufenden Fügeebene liegt.

3. Rotor nach Anspruch 1 oder 2, **dadurch gekennzeichnet, daß** die unteren Leitwandteile (46) und die oberen Leitwandteile (48) an ihrer den jeweils anderen Leitwandteilen (48, 46) zugewandten Stirnseite über deren volle Länge deckungsgleich zueinander verlaufen.

4. Rotor nach einem der Ansprüche 1 bis 3, **dadurch gekennzeichnet, daß** die unteren Leitwandteile (46) und/oder die oberen Leitwandteile (48) an ihrer den jeweils anderen Leitwandteilen (48, 46) zugewandten Stirnseite mit einer in Axialrichtung weisenden kamm- oder zackenförmigen Struktur (47.1) ausgebildet sind.

5. Rotor nach Anspruch 4, **dadurch gekennzeichnet, daß** die kamm- oder zackenförmigen Strukturen (47.1) von einander in Umfangsrichtung benachbarten Leitwandteilen (46, 48) einen Versatz in Radialrichtung relativ zueinander aufweisen.

6. Rotor nach Anspruch 5, **dadurch gekennzeichnet, daß** die Zahl der Leitwände (45) geradzahlig ist, daß die kamm- oder zackenförmigen Strukturen (47.1) ein regelmäßiges Raster mit einem Rasterabstand A bilden und daß der Versatz dem halben Rasterabstand entspricht.

7. Rotor nach einem der Ansprüche 4 bis 6, **dadurch gekennzeichnet, daß** die kamm- oder zackenförmige Struktur (47.1) nur im Unterteil (41) vorgesehen ist

8. Rotor nach Anspruch 7, **dadurch gekennzeichnet, daß** die unteren Leitwandteile (46) in Umfangsrichtung gesehen eine größere Wandstärke aufweisen als die oberen Leitwandteile (48).

9. Rotor nach Anspruch 1 oder 2, **dadurch gekennzeichnet, daß** die unteren Leitwandteile (46) und die oberen Leitwandteile (48) an ihrer den jeweils anderen Leitwandteilen (48, 46) zugewandten Stirnseite über einen Teil von deren Länge einen voneinander abweichenden Verlauf aufweisen.

10. Rotor nach Anspruch 9, **dadurch gekennzeichnet, daß** die unteren Leitwandteile (46) und/oder die oberen Leitwandteile (48) zumindest im Bereich ihrer den jeweils anderen Leitwandteile (48, 46) zugewandten Stirnseite mit einer in Radialrichtung weisenden wellen- oder zickzackförmigen Struktur (47.2, 48.2) ausgebildet sind.

11. Rotor nach Anspruch 10, **dadurch gekennzeichnet, daß** die wellen- oder zickzackförmigen Strukturen (47.2, 48.2) von zueinander in Axialrichtung benachbarten Leitwandteilen (46, 48) einen Versatz in Radialrichtung relativ zueinander aufweisen.

12. Rotor nach Anspruch 11, **dadurch gekennzeichnet, daß** die wellen- oder zickzackförmigen Strukturen (47.2, 48.2) jeweils eine regelmäßige Form mit einer Wellenlänge A bilden und daß der Versatz der halben Wellenlänge entspricht.

13. Rotor nach einem der vorhergehenden Ansprüche, **dadurch gekennzeichnet, daß** die Zahl der Leitwände (45) sechs oder acht oder zehn beträgt.

14. Rotor nach einem der vorhergehenden Ansprüche, **dadurch gekennzeichnet, daß** die unteren Leitwandteile (46) einstückig mit dem Unterteil (41) und die oberen Leitwandteile (48) einstückig mit dem Oberteil (42) ausgebildet sind und daß das Unterteil (41) und das Oberteil (42) jeweils ein Spritzgußteil ist.

15. Rotor nach einem der Ansprüche 1 bis 14, **dadurch gekennzeichnet, daß** die Leitwandteile (46, 48) radial innen in je einer axial verlaufenden Kante frei enden und daß die Kante jeweils mit einer aussteifenden Verdickung (46', 48') ausgeführt ist.

16. Rotor nach einem der Ansprüche 1 bis 14, **dadurch gekennzeichnet, daß** die Leitwände (45) radial innen in eine radial innere Ringwand (43') einstückig übergehen oder in diese form- oder kraftschlüssig eingreifen oder an diese anstoßen.

17. Rotor nach einem der vorhergehenden Ansprüche, **dadurch gekennzeichnet, daß** im Unterteil (41) und/oder im Oberteil (42) in Umfangsrichtung gesehen zwischen den unteren Leitwandteilen (46) und/oder den oberen Leitwandteilen (48) jeweils ein oder mehrere Rippen (49) angeordnet sind, die sich von der Umfangswand (43) radial nach innen erstrecken und radial kürzer sind als die Leitwandteile (46, 48).

18. Rotor nach einem der vorhergehenden Ansprüche, **dadurch gekennzeichnet, daß** das Unterteil (41) eine kleinere axiale Höhe aufweist als das Oberteil (42), wobei die Höhe des Unterteils (41) vorzugsweise zwischen 20 und 50 % der Höhe des Oberteils (42) beträgt.

19. Rotor nach einem der vorhergehenden Ansprüche, **dadurch gekennzeichnet, daß** das Unterteil (41) und das Oberteil (42) jeweils an ihrer Umfangswand (43) mit einem Schweißflansch (41', 42') ausgebildet sind.

20. Rotor nach einem der vorhergehenden Ansprüche, **dadurch gekennzeichnet, daß** die Schweißverbindung (40) eine durch Lichtschweißen oder Spiegelschweißen erzeugte Schweißverbindung ist.

21. Rotor nach einem der vorhergehenden Ansprüche, **dadurch gekennzeichnet, daß** der Kunststoff, aus dem das Unterteil (41) und das Oberteil (42) bestehen, Polyamid (PA) ist.

## Claims

1. Rotor (2) for a centrifuge (1), in particular for purifying lubricating oil of an internal combustion engine, wherein the rotor (2) is rotatably mounted on a rotary axis (20) in a centrifuge housing (10) and provided with an impurity trapping element (4) having an impurity collecting area (4') and being delimited radially towards the outside by means of a circumferential wall (43), the rotor (2) as a whole or its impurity trapping element (4) being made of a plastic material and, on the interior of the impurity trapping element (4), a plurality of deflecting baffles (45) being provided which are spaced apart from each other in circumferential direction, and the rotor (2) as a whole or its impurity trapping element (4) able to be removed from the centrifuge housing (10) for maintenance purposes, wherein the rotor (2) or its impurity trapping element (4) comprises a lower part (41) and a top part (42), wherein lower deflecting baffle parts (46) are provided in the lower part (41) and top deflecting baffle parts (48) are provided in the top part (42), wherein the lower part (41) and the top part (42) are congruently welded with each other,
**characterized in**
- **that** the deflecting baffle parts (46, 48) are incorporated into the welded connection (40), and
- **that** openings (47'), which connect the chambers (45') of the impurity trapping element (4) delimited by said deflecting baffles (45) to each other in a fluid permeable manner, are provided in at least one part of the deflecting baffles (45) on one or two sides of the welded connection (40) or on a plane thereof.

2. Rotor according to claim 1, **characterized in that** the welded connection (40) is provided in a joining plane extending perpendicularly to the rotary axis (20).

3. Rotor according to claim 1 or 2, **characterized in that** the lower deflecting baffle parts (46) and the top deflecting baffle parts (48) extend congruously to each other on their front side which faces the respectively other deflecting baffle parts (48, 46) over their entire length.

4. Rotor according to any one of the claims 1 to 3, **characterized in that** the lower deflecting baffle parts (46) and/or the top deflecting baffle parts (48) are designed, on their front side facing the respectively other deflecting baffle parts (48, 46), with a comb- or tooth-shaped structure (47.1) pointing in axial direction.

5. Rotor according to claim 4, **characterized in that** the comb- or tooth-shaped structures (47.1) of deflecting baffle parts (46, 48) adjacent to each other in circumferential direction comprise an offset in radial direction relative to each other.

6. Rotor according to claim 5, **characterized in that** the number of deflecting baffles (45) is even, that the comb- or tooth-shaped structures (47.1) form a regular pattern with a pattern space A, and that the offset is equivalent to half the pattern space.

7. Rotor according to any one of the claims 4 to 6, **characterized in that** the comb- or tooth-shaped structure (47.1) is only provided in the lower part (41).

8. Rotor according to claim 7, **characterized in that** the lower deflecting baffle parts (46) seen in circumferential direction comprise a greater wall thickness than the top deflecting baffle parts (48).

9. Rotor according to claim 1 or 2, **characterized in that** the lower deflecting baffle parts (46) and the top deflecting baffle parts (48) have - on their front side facing the respectively other deflecting baffle parts (48, 46) - a course deviating from each other over part of their length.

10. Rotor according to claim 9, **characterized in that** the lower deflecting baffle parts (46) and/or the top deflecting baffle parts (48) are designed, at least in the area of their front side facing the respectively other deflecting baffle parts (48, 46), with a wave- or zigzag-shaped structure (47.2, 48.2) pointing into the radial direction.

11. Rotor according to claim 10, **characterized in that** the wave- or zigzag-shaped structures (47.2, 48.2) of deflecting baffle parts (46, 48) adjacent to each other in axial direction comprise an offset in radial direction relatively to each other.

12. Rotor according to claim 11, **characterized in that** the wave- or zigzag-shaped structures (47.2, 48.2) each form a regular shape with a wave length A, and the offset will be equivalent to half the wave length.

13. Rotor according to any one of the preceding claims, **characterized in that** the number of the deflecting baffles (45) amounts to six or eight or ten.

14. Rotor according to any one of the preceding claims, **characterized in that** the lower deflecting baffle parts (46) are designed in one piece with the lower part (41), and the top deflecting baffle parts (48) are designed in one piece with the top part (42), and that the lower part (41) and the top part (42) are each an injection molded part.

15. Rotor according to any one of the claims 1 to 14, **characterized in that** the deflecting baffle parts (46, 48) freely end radially on the inside in one axially extending edge and that the edge is in each case realized with a stiffening enlargement (46', 48').

16. Rotor according to any one of the claims 1 to 14, **characterized in that** the deflecting baffles (45) turn as one piece radially inside into a radially interior ring wall (43') or form-fittingly or frictionally engage in it or abut to it.

17. Rotor according to any one of the preceding claims, **characterized in that**, in the lower part (41) and/or in the top part (42) seen in circumferential direction, one rib or a plurality of ribs (49) each are provided between the lower deflecting baffles (46) and/or the top deflecting baffles (48) which extend radially towards the inside from the circumferential wall (43) and which are radially shorter than the deflecting baffle parts (46, 48).

18. Rotor according to any one of the preceding claims, **characterized in that** the lower part (41) has a smaller axial height than the top part (42), with the height of the lower part (41) preferably coming to between 20% and 50% of the height of the top part (42) .

19. Rotor according to any one of the preceding claims, **characterized in that** the lower part (41) and the top part (42) are each designed with a welded flange (41', 42') on their circumferential wall (43).

20. Rotor according to any one of the preceding claims, **characterized in that** the welded connection (40) is a welded connection produced by arc welding or butt welding.

21. Rotor according to any one of the preceding claims, **characterized in that** the plastic material of which the lower part (41) and the top part (42) are made is polyamide (PA).

## Revendications

1. Rotor (2) pour une centrifugeuse (1), en particulier pour l'épuration de l'huile de graissage d'un moteur à combustion interne, le rotor (2) pouvant être logé dans un boîtier de centrifugeuse (10) de manière entraînable en rotation autour d'un axe de rotation (20), le rotor (2) étant réalisé avec une partie de piégeage d'impuretés (4) comportant une zone collectrice d'impuretés (4') et limitée radialement vers l'extérieur par une paroi périphérique (43), le rotor (2) dans son ensemble ou sa partie de piégeage d'impuretés (4) se composant de matière plastique, plusieurs parois de guidage (45) espacées les unes des autres dans le sens de pourtour étant disposées à l'intérieur de la partie de piégeage d'impuretés (4) et le rotor (2) dans son ensemble ou sa partie de piégeage d'impuretés (4) pouvant être retirés du boîtier de centrifugeuse (10) à des fins de maintenance, le rotor (2) ou sa partie de piégeage d'impuretés (4) se composant d'une partie inférieure (41) et d'une partie supérieure (42), des parties inférieures de parois de guidage (46) étant situées dans la partie inférieure (41) et des parties supérieures de parois de guidage (48) étant situées dans la partie supérieure (42), la partie inférieure (41) et la partie supérieure (42) étant soudées entre elles en recouvrement,
**caractérisé en ce que**
- les parties de parois de guidage (46, 48) sont intégrées dans la liaison soudée (40) et
- **en ce que**, dans au moins une partie des parois de guidage (45), d'un côté ou des deux côtés ou dans un plan de la liaison soudée (40), des passages (47') sont prévus, lesquels relient entre eux, de manière perméable aux liquides, des chambres (45') de la partie de piégeage d'impuretés (4) qui sont limitées par les parois de guidage (45).

2. Rotor selon la revendication 1, **caractérisé en ce que** la liaison soudée (40) se trouve dans un plan de jonction vertical par rapport à l'axe de rotation (20).

3. Rotor selon la revendication 1 ou 2, **caractérisé en ce que** les parties inférieures de parois de guidage (46) et les parties supérieures de parois de guidage (48) se recouvrent en leur face frontale tournée vers les autres parties de parois de guidage (48, 46) respectives sur toute la longueur de celles-ci.

4. Rotor selon l'une des revendications 1 à 3, **caractérisé en ce que** les parties inférieures de parois de guidage (46) et/ou les parties supérieures de parois de guidage (48) sont réalisées, sur leur face frontale tournée vers les autres parties de parois de guidage (48, 46) respectives, avec une structure en forme de peigne ou de dents (47.1) orientée dans le sens axial.

5. Rotor selon la revendication 4, **caractérisé en ce que** les structures en forme de peigne ou de dents (47.1) de parties de parois de guidage (46, 48) voisines entre elles dans le sens du pourtour présentent un décalage dans le sens radial les unes relativement aux autres.

6. Rotor selon la revendication 5, **caractérisé en ce que** le nombre des parois de guidage (45) est un nombre pair, **en ce que** les structures en forme de peigne ou de dents (47.1) constituent une trame régulière avec une distance entre trames A et **en ce que** le décalage correspond à la demi-distance entre trames.

7. Rotor selon l'une des revendications 4 à 6, **caractérisé en ce que** la structure en forme de peigne ou de dents (47.1) n'est prévue que dans la partie inférieure (41).

8. Rotor selon la revendication 7, **caractérisé en ce que** les parties inférieures de parois de guidage (46), vues dans le sens du pourtour, présentent une plus grande épaisseur de paroi que les parties supérieures de parois de guidage (48).

9. Rotor selon la revendication 1 ou 2, **caractérisé en ce que** les parties inférieures de parois de guidage (46) et les parties supérieures de parois de guidage (48) présentent un tracé différent les unes par rapport aux autres sur leur face frontale tournée vers les autres parties de parois de guidage (48, 46) respectives sur une partie de la longueur de celles-ci.

10. Rotor selon la revendication 9, **caractérisé en ce que** les parties inférieures de parois de guidage (46) et/ou les parties supérieures de parois de guidage (48) sont réalisées, au moins dans la partie de leur face frontale tournée vers les autres parties de parois de guidage (48, 46) respectives, avec une structure en forme d'ondes ou de zigzag (47.2, 48.2) orientée dans le sens radial.

11. Rotor selon la revendication 10, **caractérisé en ce que** les structures en forme d'ondes ou de zigzag (47.2, 48.2) de parties de parois de guidage (46, 48) voisines entre elles dans le sens axial présentent un décalage dans le sens radial les unes par rapport aux autres.

12. Rotor selon la revendication 11, **caractérisé en ce que** les structures en forme d'ondes ou de zigzag (47.2, 48.2) constituent respectivement une forme régulière avec une longueur d'onde A et **en ce que** le décalage correspond à la demi-longueur d'onde.

13. Rotor selon l'une des revendications précédentes, **caractérisé en ce que** le nombre des parois de guidage (45) est de six, de huit ou de dix.

14. Rotor selon l'une des revendications précédentes, **caractérisé en ce que** les parties inférieures de parois de guidage (46) sont réalisées d'une seule pièce avec la partie inférieure (41) et les parties supérieures de parois de guidage (48) sont réalisées d'une seule pièce avec la partie supérieure (42) et **en ce que** la partie inférieure (41) et la partie supérieure (42) sont chacune une pièce moulée par injection.

15. Rotor selon l'une des revendications 1 à 14, **caractérisé en ce que** les parties de parois de guidage (46, 48) se terminent, radialement intérieurement, librement dans respectivement un bord axial et **en ce que** le bord est réalisé respectivement avec un épaississement de raidissement (46', 48').

16. Rotor selon l'une des revendications 1 à 14, **caractérisé en ce que** les parois de guidage (45) se fondent d'une seule pièce, radialement intérieurement, avec une paroi annulaire radialement intérieure (43') ou s'engagent dans celle-ci par complémentarité de forme ou par adhérence ou s'y aboutent.

17. Rotor selon l'une des revendications précédentes, **caractérisé en ce que** sont situées, dans la partie inférieure (41) et/ou dans la partie supérieure (42), vues dans le sens du pourtour, entre les parties inférieures de parois de guidage (46) et/ou les parties supérieures de parois de guidage (48), respectivement une ou plusieurs nervures (49) qui s'étendent radialement vers l'intérieur à partir de la paroi périphérique (43) et sont radialement plus courtes que les parties de parois de guidage (46, 48) .

18. Rotor selon l'une des revendications précédentes, **caractérisé en ce que** la partie inférieure (41) présente une plus petite hauteur axiale que la partie supérieure (42), la hauteur de la partie inférieure (41) étant de préférence comprise entre 20 et 50 % de la hauteur de la partie supérieure (42).

19. Rotor selon l'une des revendications précédentes, **caractérisé en ce que** la partie inférieure (41) et la partie supérieure (42) sont réalisées, respectivement sur leur paroi périphérique (43), avec un flasque soudé (41', 42').

20. Rotor selon l'une des revendications précédentes, **caractérisé en ce que** la liaison soudée (40) est une liaison soudée produite par soudage à la lumière ou par soudage par miroir.

21. Rotor selon l'une des revendications précédentes, **caractérisé en ce que** la matière plastique dont se composent la partie inférieure (41) et la partie supérieure (42) est du polyamide (PA).
